# EUROPÄISCHE PATENTSCHRIFT

(11) **EP 0 667 933 B1**
(45) Veröffentlichungstag und Bekanntmachung des Hinweises auf die Patenterteilung: **27.03.1996**
(21) Anmeldenummer: 93922497.8
(22) Anmeldetag: 18.10.1993
(51) Int. Cl.: F04D 23/00, F04D 29/62

(54) **VERDICHTERAGGREGAT**
COMPRESSOR SET
GROUPE COMPRESSEUR

(30) Priorität: 09.11.1992 DE 9215231 U
(43) Veröffentlichungstag der Anmeldung: 23.08.1995
(73) Patentinhaber: SIEMENS AKTIENGESELLSCHAFT, D-80333 München (DE)
(72) Erfinder: SCHÖNING, Rudolf, D-97618 Hohenroth (DE); BALLING, Manfred, D-97616 Bad Neustadt (DE)
(86) Internationale Anmeldenummer: DE9300988
(87) Internationale Veröffentlichungsnummer: WO9411637

(56) Entgegenhaltungen:
- EP-A- 0 351 372
- DE-U- 7 715 000
- FR-A- 2 294 114
- US-A- 3 375 970

## Beschreibung

Die Erfindung betrifft ein Verdichteraggregat gemäß dem Oberbegriff des Anspruchs 1.

Ein solches Verdichteraggregat ist durch das DE-U-77 15 000 bekannt. Bei diesem Aggregat sind die für die beiden Seitenkanalverdichter erforderlichen vier Gehäusehälften alle unterschiedlich ausgebildet. Dies führt zu einem hohen Fertigungaufwand. Die Verbindung der einzelnen Gehäuseteile erfolgt durch ein Zwischenfügen der mittleren Gehäuseteile zwischen die äußeren Gehäuseteile, die mittels Zugankern, welche an an den äußeren Gehäuseteilen vorgesehenen Verbindungslaschen angreifen, miteinander verbunden sind. Somit muß die gesamte Kraft von den Verbindungslaschen der äußeren Gehäuseteile aufgenommen werden.

Dies gilt auch für ein aus der FR-A-2 294 114 bekanntes Verdichteraggregat, das aus insgesamt vier Seitenkanalverdichtern besteht, die durch an den äußeren Gehäuseteilen des gesamten Aggregates angreifende Zuganker zusammengehalten werden.

Bei einem aus der EP-A-0 351 372 bekannten, aus zwei Seitenkanalverdichtern bestehenden Verdichteraggregat sind die in der Mitte des Aggregates liegenden Gehäusehälften gußtechnisch gleich ausgebildet. An diesen Gehäusehälften sind Verbindungslaschen vorgesehen, die mit entsprechenden an den außenliegenden Gehäusehälften vorgesehenen Verbindungslaschen korrespondieren. Mittels dieser Verbindungslaschen können die beiden jeweils zu einem Seitenkanalverdichter gehörenden Gehäuseteile miteinander verbunden werden. Über eine Verbindungsmöglichkeit der beiden Seitenkanalverdichter zu einem Aggregat ist in dieser Schrift nichts ausgesagt.

Der Erfindung liegt die Aufgabe zugrunde, ein Verdichteraggregat zu schaffen, das einfacher zu fertigen ist und bei dem die für die Verbindung der Gehäusehälften notwendigen Kräfte besser verteilt sind.

Die Lösung der gestellten Aufgabe gelingt durch die im Kennzeichen des Anspruchs 1 angegebenen Merkmale. Durch die gußtechnisch gleiche Ausbildung zumindest der innenliegenden Gehäusehälften wird der Aufwand für die zur Herstellung der Gehäusehälften notwendigen Druckgußwerkzeuge reduziert. Hierbei wird durch die besondere Gestaltung der Verbindungslaschen eine gute Durchleitung der Kräfte in axialer Richtung erreicht, ohne daß schädliche Biegemomente in Kauf genommen werden müssen. Außerdem können die beiden inneren Gehäusehälften vorab zu einer Baugruppe zusammengefügt werden.

Eine von Biegemomenten vollkommen freie Verbindung der Gehäusehälften läßt sich dadurch erreichen, daß jeweils zwei auf der einen Stirnseite der jeweiligen Gehäusehälfte liegenden Verbindungslaschen eine zu diesen Verbindungslaschen symmetrisch ausgerichtete, auf der anderen Stirnseite der Gehäusehälfte liegende Verbindungslasche zugeordnet ist.

Die Durchleitung der Kräfte über die volle axiale Länge des Aggregates ohne schädliche Biegemomente gelingt nach einer Ausgestaltung der Erfindung dadurch, daß auch an den außenliegenden Gehäusehälften den Verbindungslaschen der in der Mitte liegenden Gehäusehälften entsprechende Verbindungslaschen vorgesehen sind.

Besonders zweckmäßig ist es, daß die beiden Verbindungslaschen mit ihren einander zugewandten Seiten in etwa fluchtend zu den Außenseiten der einen Verbindungslasche ausgerichtet sind. Bei einem derartigen Verdichteraggregat läßt sich eine Entlastung des eigentlichen Gehäuses von den Verbindungskräften dadurch erreichen, daß die zu den beiden Stirnseiten der Gehäusehälften angeordneten Verbindungslaschen durch sich axial erstreckende Stege miteinander verbunden sind, wobei die Stege an den beiden Verbindungslaschen im Bereich von deren einander zugewandten Seiten und an der einen Verbindungslasche im Bereich von deren Außenseiten angreifen.

Anhand eines in der Zeichnung dargestellten Ausführungsbeispieles wird die Erfindung nachfolgend näher beschrieben. Es zeigt:
- FIG 1: ein aus zwei Seitenkanalverdichtern bestehendes Verdichteraggregat im Schnitt,
- FIG 2-4: jeweils eine Verbindungsvariante der einzelnen Gehäusehälften in Draufsicht.

Mit 1 ist die äußere Gehäusehälfte des einen Seitenkanalverdichters 2 des Verdichteraggregates bezeichnet, die auf der der Antriebsseite des Verdichteraggregates abgewandten Seite liegt und mit einer Lagerbohrung 3 für ein endseitiges Lager 4 der Antriebswelle 5 des Aggregates versehen ist. Zwischen der äußeren Gehäusehälfte 6 des anderen Seitenkanalverdichters 7 sind die inneren Gehäusehälften 8 und 9 der beiden Seitenkanalverdichter 2 und 7 angeordnet.

Die äußere Gehäusehälfte 6 des anderen Seitenkanalverdichters 7 und die beiden inneren Gehäusehälften 8 und 9 sind gußtechnisch gleich ausgebildet. Diese Gehäusehälften 6,8 und 9 müssen daher nur hinsichtlich notwendiger Bohrungen und Zentrierränder entsprechend bearbeitet werden. Für die Verbindung der einzelnen Gehäusehälften 1,6,8 und 9 miteinander sind an deren Außenumfang Verbindungslaschen 10 bzw.l0a vorgesehen. Diese weisen entsprechende Durchsteckbohrungen 11 und Gewindelöcher 12 auf, in die Schrauben 13 als Verbindungselemente einbringbar sind.

Die gußtechnisch gleiche Ausbildung der inneren Gehäusehälften 8 und 9 sowie der äußeren Gehäusehälfte 6 des anderen Seitenkanalverdichters 7 erfordert eine entsprechende Gestaltung der Verbindungslaschen 10, damit diese auch nach Umschlag der entsprechenden Gehäusehälften zusammenpassen.

Wie aus den FIG 2 und 3 zu ersehen ist, sind auf der einen Stirnseite 14 jeder Gehäusehälfte 1,6,8 und 9 jeweils zwei Verbindungslaschen 10 mit umfangsmäßigem Abstand zueinander angeordnet. Auf der anderen Stirnseite 15 der Gehäusehälften 1,6,8 und 9 ist jeweils eine mittig zu den beiden Verbindungslaschen 10 der einen Stirnseite 14 angeordnete Verbindungslasche 10a vorgesehen. Durch das wegen der gleichen Ausbildung der Gehäusehälften 6,8 und 9 teilweise notwendige Wenden der entsprechenden Gehäusehälften kommen entweder die beiden Verbindungslaschen 10 oder die einzelne Verbindungslasche 10a voreinander zu liegen und können somit mittels entsprechender Schrauben 13 verbunden werden. Wegen des umfangsmäßigen Versatzes der Verbindungslaschen 10 gegenüber der einzelnen Verbindungslasche 10a ist seitlich zu dieser einzelnen Verbindungslasche 10a die Anbringung weiterer Verbindungselemente möglich.

Bei der Ausführungsvariante nach FIG 2 sind die voreinanderliegenden einzelnen Verbindungslaschen 10a jeweils mittels einer einzelnen Schraube 13 miteinander verbunden. Bei den beiden voneinander beabstandeten Verbindungslaschen 10 kann eine Verschraubung an einer oder beiden Verbindungslaschen 10 erfolgen. Eine Verschraubung an beiden Verbindungslaschen 10 führt zu einer vollkommenen Symmetrie hinsichtlich der auftretenden Verbindungskräfte insgesamt. Bei der Ausführungsvarianten nach FIG 3 erfolgt die Verbindung der einzelnen Verbindungslaschen 10a mittels einer sich durchgehend über die inneren Gehäusehälften 8 und 9 erstreckenden Schraube 13.

Zur Erhöhung der Festigkeit sind die beiden auf der einen Stirnseite 14 liegenden Verbindungslaschen 10 über sich axial erstreckende Stege 16 jeweils mit der auf der anderen Stirnseite 15 liegenden einzelnen Verbindungslasche 10a verbunden. Die Stege 16 erstrecken sich von den einander zugewandten Seiten der beiden Verbindungslaschen 10 zu den Außenseiten der einzelnen Verbindungslaschen 10a. Damit verbleibt umfangsmäßig zwischen den Stegen 16 ein Raum, durch den die Schrauben 13 hindurchgeführt werden können.

Die Darstellung nach FIG 4 zeigt eine weitere Verbindungsvariante. Gegenüber den in den FIG 2 und 3 dargestellten Varianten sind die beiden umfangsmäßig voneinander beabstandeten Verbindungslaschen 10 zu einer durchgehenden, verbreiterten Verbindungslasche 17 auf der einen Stirnseite 14 zusammengefaßt. Von diesen verbreiterten Verbindungslaschen 17 erstrecken sich jeweils zwei umfangsmäßig voneinander beabstandete Stützstege 18 in axialer Richtung zu anderen Stirnseite 15 der Gehäusehälften 1,6,8 bzw.9. Die inneren Gehäusehälften 8 und 9 sind durch in den verbreiterten Verbindungslaschen 17 eingebrachte Schrauben miteinander verbunden. Die Verbindung der äußeren Gehäusehälften 1 und 6 miteinander und mit den inneren Gehäusehälften 8 und 9 erfolgt mittels in der Mitte der verbreiterten Verbindungslaschen 17 angeordneter, durchgehender Zuganker 19, die an den verbreiterten Verbindungslaschen 17 der äußeren Gehäusehälften 1 und 6 angreifen.

## Patentansprüche

1. Verdichteraggregat, das aus mindestens zwei axial nebeneinander angeordneten Seitenkanalverdichtern (2 und 7) besteht, die jeweils ein aus mindestens zwei an ihrem Außenumfang mit nach radial außen ragenden Verbindungslaschen (10,10a, 17) versehenen Gehäusehälften (1,8 bzw.6,9) bestehendes Gehäuse aufweisen und die durch in entsprechende Öffnungen (11,12) der Verbindungslaschen (10,10a,17) einbringbare Verbindungselemente (13) miteinander verbunden sind,
**dadurch gekennzeichnet**,
daß zumindest die beiden in der Mitte des Verdichteraggregats liegenden Gehäusehälften (8,9) gußtechnisch gleich ausgebildet und die an ihnen vorgesehenen Verbindungslaschen (10, 10a,17) zumindest auf der einen Stirnseite (14) der Gehäusehälften (8,9) derart ausgebildet sind, daß beidseitig zu einem in der umfangsmäßigen Mitte der Verbindungslaschen (10,17) anbringbaren Verbindungselement (13,19) jeweils noch Raum für das Anbringen eines weiteren Verbindungselementes (13) besteht.

2. Verdichteraggregat nach Anspruch 1,
**dadurch gekennzeichnet**,
daß jeweils zwei auf der einen Stirnseite (14) der jeweiligen Gehäusehälfte (1,6,8 bzw.9) liegenden Verbindungslaschen (10) eine zu diesen Verbindungslaschen (10) symmetrisch ausgerichtete, auf der anderen Stirnseite (15) der jeweiligen Gehäusehälfte (1,6,8 bzw.9) liegende Verbindungslasche (10a) zugeordnet ist.

3. Verdichteraggregat nach Anspruch 1 oder 2,
**dadurch gekennzeichnet**,
daß auch an den außenliegenden Gehäusehälften (1 und 6) den Verbindungslaschen (10 und 10a) der in der Mitte liegenden Gehäusehälften (8 und 9) entsprechende Verbindungslaschen (10 und 10a) vorgesehen sind.

4. Verdichteraggregat nach Anspruch 1,2 oder 3,
**dadurch gekennzeichnet**,
daß die beiden Verbindungslaschen (10) mit ihren einander zugewandten Seiten zumindest in etwa fluchtend zu den Außenseiten der einen Verbindungslasche (10a) ausgerichtet sind.

5. Verdichteraggregat nach Anspruch 4,
**dadurch gekennzeichnet**,
daß die auf beiden Stirnseiten (14 und 15) der Gehäusehälften (1,6,8 und 9) angeordneten Verbindungslaschen (10 und 10a) durch sich axial erstreckende Stege (16) miteinander verbunden sind, wobei die Stege (16) an den beiden Verbindungslaschen (10) im Bereich von deren einander zugewandten Seiten und an der einen Verbindungslasche (10a) im Bereich von deren Außenseiten angreifen.

## Claims

1. Compressor set which comprises at least two side-channel compressors (2 and 7) which are in an axially adjacent arrangement and have in each case a casing comprising at least two casing halves (1, 8 and 6, 9 respectively) provided on their outer circumference with radially outwardly projecting connecting plates (10, 10a, 17), and which are joined together by connecting elements (13) which can be introduced into corresponding openings (11, 12) in the connecting plates (10, 10a, 17), characterised in that at least the two casing halves (8, 9) located in the middle of the compressor set are cast in the same way and the connecting plates (10, 10a, 17) provided on said casing halves are designed, at least on the one end face (14) of the casing halves (8, 9), in such a way that there is still space on both sides of a connecting element (13, 19), which can be mounted in the middle of the circumference of the connecting plates (10, 17), in each case for a further connecting element (13) to be mounted.

2. Compressor set according to claim 1, characterised in that in each case two connecting plates (10) located on the one end face (14) of the respective casing half (1, 6, 8 or 9) are assigned one connecting plate (10a) which is aligned symmetrically to said connecting plates (10) and is located on the other end face (15) of the respective casing half (1, 6, 8 or 9).

3. Compressor set according to claim 1 or 2, characterised in that connecting plates (10 and 10a) corresponding to the connecting plates (10 and 10a) of the casing halves (8 and 9) located in the middle are also provided on the outer casing halves (1 and 6).

4. Compressor set according to claim 1, 2 or 3, characterised in that the two connecting plates (10) are aligned with their mutually facing sides at least substantially in line with the outer sides of the one connecting plate (10a).

5. Compressor set according to claim 4, characterised in that the connecting plates (10 and 10a) arranged on both end faces (14 and 15) of the casing halves (1, 6, 8 and 9) are joined together by axially extending webs (16), the webs (16) engaging on the two connecting plates (10) in the region of their mutually facing sides and on the one connecting plate (10a) in the region of its outer sides.

## Revendications

1. Groupe compresseur, qui est constitué par au moins deux compresseurs (2 et 7) à canaux latéraux disposés axialement l'un à côté de l'autre et dont chacun possède un carter qui est constitué par au moins deux moitiés de carter (1, 8 - 6, 9) qui sont pourvues sur leur périphérie extérieure de flasques de liaison qui débordent radialement vers l'extérieur et qui sont reliés entre eux à l'aide d'éléments de liaison (13) qui sont susceptibles d'être introduits dans des ouvertures correspondantes (11, 12) des flasques de liaison (10, 10a, 17), caractérisé par le fait qu'au moins les deux moitiés de carter (8, 9) qui se situent au milieu du groupe compresseur sont réalisées de façon identique du point de vue de la technique de la coulée, et que les flasques de liaison (10, 10a, 17) présents sont reliés, au moins sur l'un des côtés frontaux (14) des moitiés de carter (8, 9), et sont réalisés de telle façon qu'il subsiste, des deux côtés d'un élément de liaison (13, 19) qui est susceptible d'être relié au niveau du milieu périphérique des flasques de liaison (10, 17), respectivement encore un espace pour la fixation d'un élément de liaison supplémentaire (13).

2. Groupe compresseur selon la revendication 1, caractérisé par le fait qu'à respectivement deux flasques de liaison (10) qui se situent sur un côté frontal (14) de la moitié de carter correspondante (1, 6, 8, 9), sont associés des flasques de liaison qui se situent en position symétrique par rapport à ces flasques de liaison (10), et se situent respectivement sur l'autre côté frontal (15) de la moitié correspondante du carter (1, 6, 8, 9).

3. Groupe compresseur selon la revendication 1 ou 2, caractérisé par le fait que sur les moitiés de carter (1 et 6) qui sont situées à l'extérieur, sont prévus des flasques de liaison (10 et 10a) qui correspondent aux flasques de liaison (10 et 10a) des moitiés de carter (8 et 9) qui se situent au milieu.

4. Groupe compresseur selon la revendication 1, 2 ou 3, caractérisé par le fait que les deux flasques de liaison (10) se présentent, par leurs côtés voisins, au moins en position alignée avec les côtés extérieurs de l'un des flasques de liaison (10a).

5. Groupe compresseur selon la revendication 4, caractérisé par le fait que les flasques de liaison (10 et 10a) qui sont disposés sur les deux côtés frontaux (14 et 15) des moitiés de carter (1, 6, 8 et 9), sont reliés entre eux par des barrettes (16) qui s'étendent axialement, étant noté que les barrettes (16) prévues sur les deux flasques de liaison (10) prennent naissance dans la zone de leurs côtés voisins et, au niveau du flasque de liaison (10a), dans la zone de leurs côtés extérieurs.
